# FASCICULE DE BREVET EUROPEEN

(11) **EP 1 046 606 B1**
(45) Date de publication et mention de la délivrance du brevet: **18.08.2004**
(21) Numéro de dépôt: 00401082.3
(22) Date de dépôt: 18.04.2000
(51) Int. Cl.: B66B 23/26

(54) **Dispositif formant main courante pour un trottoir roulant accéléré**
Handlaufsvorrichtung eines beschleunigten Förderbands
Handrail device for an accelerating walkway

(30) Priorité: 23.04.1999 FR 9905191
(43) Date de publication de la demande: 25.10.2000
(73) Titulaire: CONSTRUCTIONS INDUSTRIELLES DE LA MEDITERRANEE- CNIM, F-75008 Paris (FR)
(72) Inventeur: Franceschi, Jean-Claude, 83200 Toulon (FR)
(74) Mandataire: Somnier, Jean-Louis

(56) Documents cités:
- EP-A- 0 576 353
- CH-A- 397 999
- FR-A- 2 274 523

## Description

La présente invention concerne un dispositif formant main courante pour un trottoir roulant accéléré.

On connaît un tel dispositif du genre représenté en figure 1 qui montre la partie de la main courante située à chaque extrémité du trottoir et dont le principe est écrit dans la demande de brevet FR 2 274 523.

Suivant ce dispositif connu, la main courante comprend des poignées de main courante 1 montées respectivement sur des chariots 2 dont les galets 3 se déplacent entre des rails de roulement et de guidage 4 ; un élément de main courante 6 constitué par un lien souple reliant deux chariots successifs 2 en passant par deux organes de renvoi 7, tels que poulies ou pignons, portés par les axes 8 des galets 3 des chariots 2 de façon que l'élément de liaison souple 6 se replie sensiblement à angle droit au droit de chaque poignée correspondante 1. Les deux extrémités de chaque élément souple 6 sont reliées respectivement à deux contre-chariots 9 qui peuvent se déplacer sur des rails de roulement et de guidage 10 en étant maintenus par celui-ci à une distance variable des rails de guidage 4 des chariots 2 pour permettre de faire varier l'écartement des poignées 1 et, par conséquent, leur vitesse, c'est-à-dire que les poignées 1 peuvent s'écarter dans une zone d'accélération B située à une extrémité du trottoir (du côté alors de l'entrée de celui-ci) et se rapprocher dans une autre zone B de décélération située à l'autre extrémité du trottoir (du côté de la sortie de celui-ci) et rester équidistantes dans une zone A à vitesse constante entre les deux zones d'accélération et de décélération B, réalisant ainsi une main courante dont on voudrait qu'elle soit « synchrone » au plancher mobile du trottoir, ce qui n'était pas le cas jusqu'à la présente invention.

Chacun des côtés du trottoir roulant est équipé d'une main courante et dans la zone A à vitesse constante V de celle-ci qui couvre la majeure partie du trottoir, les contre-chariots 9 ont rejoint les chariots 2 portant les poignées 1 du fait que les rails de guidage 10 sont très proches des rails 4 et les éléments de liaison souples 6 sont déployés de telle façon que la distance entre deux poignées successives 1 est maximale. Si l'on désigne par d la distance d'un milieu d'une poignée 1 au milieu d'une autre poignée suivante 1, cette distance varie dans les zones d'accélération et de décélération B. Si v est la vitesse minimum à la fois d'entrée dans la zone B d'accélération et de sortie dans l'autre zone B de décélération, des poignées 1, et V la vitesse maximum de celles-ci dans la zone A à vitesse constante, le rapport V/v étant égal à K, la plus petite valeur de la distance entre les poignées 1 à l'entrée ou à la sortie des zones B du trottoir est égale à d/K. A titre d'exemple, si pour un trottoir roulant V = 3m/s et v = 0,75 m/s, le rapport K = 4 et pour d = 2 mètres, la distance minimal entre poignées sera alors de d/4 = 0,5 à l'entrée et à la sortie du trottoir.

Les rails de guidage 4 des chariots 2 portant les poignées 1 et les rails de guidage 10 des contre-chariots 9 forment chacun une boucle avec à chaque extrémité du trottoir un dispositif de retournement de la main courante permettant de ramener les poignées d'une extrémité du trottoir à l'autre. Dans la zone à vitesse constante A, les rails 4 et 10 sont parallèles au plancher mobile P du trottoir et les poignées 1 ainsi que les éléments de liaison souples 6 constituant le brin supérieur de la main courante se trouvent à une hauteur déterminée par rapport à ce plancher. Dans cette zone A, les contre-chariots 9 sont engagés dans les chariots 2. Dans la zone B d'accélération ou de décélération, les contre-chariots 9 roulent sur une partie du rail de guidage 10 en profil de came dont la forme régit le mouvement relatif des poignées successives, c'est-à-dire la loi de vitesse suivie par celles-ci. Le retournement de la main courante du brin supérieur au brin inférieur ou de retour de la boucle s'effectue par une rotation circulaire due à la configuration en arc de cercle des rails 4 et 10, en maintenant les poignées 1 à leur distance relative minimale en sortie de la zone de décélération ou à l'entrée de la zone d'accélération.

Une telle disposition a pour inconvénient de présenter un encombrement excessif, dû au grand diamètre φ de la trajectoire circulaire des poignées lors du retournement à chaque extrémité de la main courante, conduisant à prévoir une fosse de réception de la partie d'extrémité de retournement d'une profondeur relativement importante. Par exemple, dans le cas précédent, où la distance entre poignées écartées dans la zone à vitesse maximum constante est de 2 m, et devient de 0,5 à l'entrée ou à la sortie du trottoir, la distance entre les poignées et les contre chariots étant alors de 0,75 m dans la zone de retournement et, compte tenu de l'encombrement des contre-chariots se succédant, le diamètre φ de la trajectoire circulaire des poignées lors du retournement est au minimum de 2,5 m, voire même de 3 m.

Le problème posé est, d'une part, d'obtenir une véritable synchronisation entre les mains courantes et le plancher mobile du trottoir dans les zones d'accélération et de décélération qui, pour des problèmes de confort, et d'optimisation des efforts sur les systèmes mécaniques, doivent être à accélération et décélération constantes, et, d'autre part, d'éliminer l'inconvénient évoqué ci-dessus dans les zones de retournement afin de diminuer à une valeur la plus faible possible la hauteur de retournement des poignées de main courante.

La solution au problème posé est suivant l'invention un dispositif formant main courante pour trottoir roulant accéléré comprenant N poignées montées sur des chariots se déplaçant sur au moins un rail de roulement et de guidage, des éléments de liaison souples de même longueur L reliant deux chariots consécutifs, se repliant au droit de ceux-ci par un organe de renvoi, et ancrés à leurs deux extrémités à deux contre-chariots se déplaçant sur au moins un autre rail de guidage et de roulement situé à une distance variable du rail portant les chariots afin d'accélérer et de décélérer ceux-ci entre une vitesse maximum et une vitesse minimum données, lesdits rails étant conformés chacun en une boucle dont les brins inférieurs d'une part et supérieurs d'autre part sont rectilignes et parallèles entre eux respectivement dans une zone inférieure E et supérieure A correspondant à au moins une partie de leur longueur et leurs parties d'extrémités F sont courbes et assurent le retournement des ensembles poignées, éléments de liaison et contre-chariots, le rail de guidage et de roulement des contre-chariots s'écartant, au-delà de la zone A, du rail de guidage et de roulement des chariots dans une zone B située avant chaque partie d'extrémité F de leurs brins supérieurs ; selon l'invention ledit rail 10 portant les contre-chariots se rapproche du rail porte-chariots dans une zone D située entre la zone B d'écartement et, avant ou dans celle de retournement, et dans au moins la zone B d'écartement le dit rail suit un contour de came, ayant un profil oscillatoire dont la longueur de chaque one B_{I} est égale à la distance entre un premier et troisième contre-chariots consécutifs placés chacun à chaque extrémité de l'onde qu'ils encadrent.

De préférence, à chaque extrémité de chaque onde, la pente du profil du contour de came du rail portant les contre-chariots est parallèle à celle du tronçon du rail porte-chariot situé dans le même plan transversal coupant l'extrémité de l'onde correspondante et perpendiculaire aux deux rails ; de plus le nombre de poignées situé entre le début et la fin de chaque zone d'écartement B est impair, et quand une première poignée est positionnée à une extrémité, la dernière est positionnée à l'autre extrémité de la même zone.

Du fait de la possibilité d'utiliser un tel trottoir rapide suivant l'invention, soit dans un sens de circulation, soit dans l'autre, la zone B qui est d'accélération dans un sens devient bien sûr la zone B de décélération dans l'autre sens et réciproquement : pour cela, suivant la présente invention, lesdits contours de came du rail portant les contre-chariots au moins dans la zone B d'écartement sont les mêmes à chaque extrémité du dispositif de main courante.

Dans un mode préférentiel de réalisation les brins supérieur et inférieur de la boucle du rail portant les chariots sont parallèles et le dispositif comporte une zone de sécurité C horizontale située entre chaque zone B d'écartement et D de rapprochement.

Le résultat est un nouveau dispositif formant main courante qui répond au problème posé en apportant, d'une part, tout le confort et la sécurité voulus aux usagers du trottoir suivant l'invention et, d'autre part, une optimisation de la mise en oeuvre des moyens mécaniques dont les dimensions et les efforts auxquels ils doivent résister sont minimisés.

L'invention sera mieux comprise et d'autres objectifs, caractéristiques, détails et avantages de celle-ci apparaîtront plus clairement au cours de la description explicative qui va suivre, faite en référence aux dessins schématiques annexés donnés uniquement à titre d'exemple illustrant deux modes de réalisation de l'invention et dans lesquels :
- la figure 1 représente la partie d'extrémité de retournement d'une main courante pour un trottoir roulant accéléré selon l'art antérieur ;
- la figure 2 représente une vue partielle de l'extrémité d'un premier mode de réalisation du dispositif formant main courante de l'invention : et
- la figure 3 représente un second mode de réalisation du dispositif formant main courante de l'invention.

La main courante qui sera décrite aux figures 2 et 3 présente d'une manière générale la même configuration que celle de la main courante antérieurement connue représentée en figure 1, de sorte que les éléments de la main courante des figures 2 et 3 communs à ceux de la main courante de la figure 1 portent les mêmes références.

D'ailleurs, la main courante de la figure 1 est décrite dans le brevet européen n°0 576 353.

Ainsi, sans rentrer dans les détails, on signalera que chaque élément de liaison souple 6 peut être constitué d'une courroie crantée la (figure 1) par laquelle sont fixés des blocs 1b dont la forme permet l'emboîtement réciproque entre deux blocs contigus, chaque face avant d'un bloc comportant un bossage et chaque face arrière comportant au moins un évidement conjugué à celui du bossage de telle sorte que dans la partie rectiligne du lien entre les deux poulies de renvoi, chaque bossage d'une face avant d'un bloc 1b s'emboîte dans un évidement conjugué de la face arrière en regard du bloc adjacent formant une liaison à tenon mortaise pouvant résister aux efforts tranchants appliqués sur le lien, les bossages s'écartant des évidements dans les parties convexes de ce lien.

Bien entendu, l'élément de liaison souple 6 peut être constitué différemment que décrit dans le brevet antérieur mentionné ci-dessus, par exemple par un câble.

Sur les figures 2 et 3 sont représentées les deux extrémités d'un trottoir roulant qui sont identiques pour permettre une réversibilité de celui-ci : pour éviter toute confusion dans la définition des zones d'accélération et de décélération qui peuvent d'une part être inversées suivant le sens d'avancement du trottoir et d'autre part confondues dans les zones dans lesquelles les poignées sont également accélérées et décélérées avant ou pendant le retournement, on appellera plutôt dans la présente description :
- les zones d'accélération ou de décélération B, des zones d'écartement des rails de guidage et de roulement 10 des contre-chariots 9 par rapport aux rails de guidage et de roulement 4 des chariots 2 porte-poignées 1, au-delà des extrémités de la zone A à vitesse constante maximum,
- et les zones D définies précédemment, avant ou dans la partie de retournement F, qui sont des zones, soit de mise en vitesse de la main courante, soit de ralentissement de celle-ci, des zones de rapprochement des rails 10 portant les contre-chariots 9 par rapport aux rails 4 portant les chariots 2.

Selon l'invention, les rails de guidage 10 des contre-chariots 9 présentent dans les zones D un contour de came 10a, 10b, 10c, 10d tel qu'il se rapproche progressivement du rail de guidage des chariots porte-poignées 1, des zones d'écartement B à la zone inférieure E dans laquelle les poignées de main courante 1 se déplacent espacées d'une distance relative constante qui est sensiblement égale à la distance entre les poignées de main courante se déplaçant dans la zone A à vitesse constante maximale.

Selon le mode de réalisation de la figure 2, le rail 10 portant les contre-chariots 9 se rapproche de celui 4 porte-chariots 2 jusqu'à ce que lesdits contre-chariots 9 soient au plus près des chariots 2 correspondants, avant la zone F de retournement et suivant un profil convexe 10ₐ₂ du contour de came qui prolonge une partie concave 10ₐ₁, elle-même dans la continuité du profil de came de la zone d'écartement B puis de sécurité C, et se raccorde au début de la forme en arc de cercle 10ₐ₃ de la courbe de retournement, et les éléments de liaison souples 6 situés entre deux poignées 1 consécutives s'enroulent sur une roue de renvoi 5 épousant la forme de la partie de retournement. Dans cet exemple de réalisation, la réaccélération pour la mise en vitesse, ou à l'autre extrémité du trottoir la décélération pour le ralentissement, des poignées de main courante est effectuée avant, ou respectivement après, le retournement de celle-ci, de façon le plus efficace possible avec un nombre minimal de liens 6 qui est de deux, ce qui représente une longueur 1 de la zone D sensiblement égale à 3 m pour un diamètre d'encombrement φ du cercle formé par les rails de guidage 4 et 10 d'environ 1,30 m.

La figure 2 montre également que le lien ou l'élément de liaison souple 6 entre deux poignées de main courante réaccélérées consécutives 1 est enroulé sur une roue de renvoi formant barbotin 5, qui peut être motrice pour assurer l'entraînement de la main courante, et comportant deux logements sensiblement diamétralement opposés 5a recevant chacun un ensemble constitué par un chariot 2 portant une poignée de main courante 1 et un contre-chariot 9 engagé dans le chariot 2 et, le cas échéant, tel que représenté dans le mode de réalisation de la figure 3, deux chariots intermédiaires 11. La partie de retournement en forme d'arc circulaire des rails de guidage 4 des chariots 2 embrasse en quelque sorte la roue de renvoi formant barbotin 5.

Le contour de came 10a et la roue formant barbotin 5 sont inaccessibles aux passagers transportés par le plancher P du trottoir roulant en étant masqués par un habillage de protection 13 schématisé en trait mixte sur la figure 2 et qui débute à la sortie du trottoir au voisinage de la plaque palière pour s'étendre sur la zone de sécurité C et la zone D jusqu'à la zone de retournement F. Cette zone de sécurité C horizontale diffère de celle connue dans les trottoirs à vitesse constante actuelle qui ne comporte pas d'éléments de main courante à longueur variable et dont la sécurité est assurée seulement en partie basse de la partie verticale de la zone F de retournement.

Comme on l'a indiqué précédemment, l'extrémité du trottoir correspondant à l'entrée de celui-ci et celle correspondant à la sortie telle que définie ci-dessus, sont identiques et le dispositif selon l'invention tel que représenté sur la figure 2 permet de diminuer, comme on l'a vu précédemment, le diamètre d'encombrement φ de la roue 5 à une valeur d'environ 1,30 m conduisant ainsi à une réduction substantielle de la profondeur de la fosse qui sera alors seulement d'environ 0,30 m par rapport au plancher P du trottoir roulant qui est lui-même situé à environ 1 m en dessous du brin supérieur de la main courante 1.

Selon le mode de réalisation représenté en figure 3, le rail 10 portant les contre-chariots 9 se rapproche de celui 4 porte-chariot jusqu'à ce que lesdits contre-chariots 9 soient au plus près des chariots 2 correspondants, dans la zone F de retournement et suivant un profil convexe de contour de came qui constitue au moins une partie de la courbe de retournement dudit rail 10, et la partie d'extrémité assurant le retournement du rail portant les chariots est en forme d'arc de cercle.

Selon ce mode de réalisation, la forme de la came de retournement 10c ou 10d du rail de guidage, tout comme celle de la came de rapprochement 10a ou 10b de la figure 2, est réalisable par un Homme du Métier suivant tout profil correspondant à la présente invention, sans qu'il soit nécessaire d'en préciser plus les caractéristiques dans la présente description, et permettant de réaccélérer ou de ralentir les poignées de main courante 1 dans un minimum de distance : dans cette zone il n'y a pas en effet de souci d'accélération et de décélération constante et de faible valeur pour le confort des passagers comme dans les zones B, ce qui permet justement une diminution du diamètre d'encombrement φ de la partie de retournement en forme d'arc de cercle des rails de guidage 4 des chariots 2 : dans l'exemple de réalisation de la figure 3, ce diamètre φ peut être d'environ 2 m conduisant à une profondeur de fosse d'environ 1 m en dessous du plancher P de transport des passagers, valeur qui est certes supérieure à celle de la profondeur de fosse du mode de réalisation de la figure 2 mais inférieure à la profondeur de fosse du dispositif de l'art antérieur de la figure 1.

Les parties d'extrémité de retournement de la main courante ci-dessus décrite aux figures 2 et 3 sont ainsi agencées suivant l'invention de façon d'une part que le retour de la main courante d'une extrémité de trottoir à l'autre extrémité de celui-ci concerne un nombre de poignées de main courante aussi faible que possible et d'autre part que relativement aux zones de retournement de la main courante de l'art antérieur de la figure 1, la fosse de réception de chaque zone de retournement située en dessous du plancher mobile de transport des passagers est substantiellement diminuée.

Dans au moins les zones A et E de leur partie rectiligne correspondant à la vitesse maximum d'entraînement après accélération des chariots 2 et contre-chariots 9, les rails 4, 10 portant les chariots 2 et les contre-chariots 9 sont situés à égale distance entre eux ; par ailleurs le dispositif comprend, surtout quand la longueur L des liaisons souples entre chariots 2 est importante, des chariots intermédiaires 11 situés entre deux poignées de main courante successives 1 et solidaires de chaque élément de liaison souple 6 ; ces dits chariots intermédiaires 11 dont les galets supports 12 peuvent se déplacer sur les rails de guidage et de roulement des chariots 2 supportant les poignées de main courante 1, peuvent ainsi mieux guider celle-ci surtout en cas de courbe lors de changement de pente dans la trajectoire du trottoir rapide afin que les liens souples 6 épousent mieux la forme de la courbe entre deux chariots 1.

Dans les zones B d'écartement des rails de guidage et de roulement 10 portant les contre-chariots 9 par rapport à ceux 4 portant les chariots 2, comme il est voulu une accélération ou une décélération constante sur une grande partie au moins de cette zone afin d'améliorer le confort des passagers et la meilleure tenue mécanique des éléments constitutifs du dispositif, le contour de came du rail 10 dans cette zone est, comme indiqué précédemment, suivant un profil oscillatoire dont la longueur de chaque onde Bi (quatre ondes B₁ à B₄ sont représentées figure 3) est égale à la distance entre un premier et un troisième contre-chariots 9 consécutifs placés chacun à chaque extrémité de l'onde qui les encadre : la longueur de chacune de ces ondes, diminue ainsi au fur et à mesure du ralentissement des chariots 1, lié à l'écartement progressif des rails.

De plus, la pente T_{I} du profilé du contour de came du rail 10 portant les contre-chariots 9 est parallèle à celle du tronçon du rail 4 porte chariot 2 situé dans le même plan transversal P_{I} coupant l'extrémité de l'onde correspondante B_{I} et perpendiculaire aux deux rails 4, 10 ; et le nombre de poignées 1 situées entre le début et la fin de chaque zone d'écartement B est impair soit par exemple, sur la figure 3, neuf et quand une première poignée 1 est positionnée à une extrémité, la dernière est positionnée à l'autre extrémité de la même zone.

A partir des définitions ci-dessus il existe plusieurs types de cames suivant la présente invention permettant de passer d'une vitesse maximum V constante dans les zones A et E en amont de l'entrée, et en aval de la sortie, de la came d'accélération/décélération qui sont à vitesse constante, à ou depuis une vitesse minimum v donnée, suivant une accélération/décélération donnée constante. Sachant par ailleurs qu'à toute poignée 1 doit correspondre un contre-chariot 9 dont la propriété d'équilibre statique pour en diminuer les efforts est que le lien souple 6 qui les relie doit être orthogonal au profil de la came du rail 10, on peut énoncer que celle-ci est l'enveloppe des cercles de centres Gₙ (t) et de rayon Rₙ (t) ; t variant entre zéro et τ qui est la période de temps écoulé entre le passage de deux poignées consécutives au même endroit ; la valeur du rayon Rₙ étant la distance entre chaque poignée 1 et son contre-chariot associé 9 et le centre Gₙ de chaque cercle étant la position de la poignée 1 considérée.

Si on assimile la longueur maximum entre deux poignées 1 à celle L de l'élément de liaison souple 6 qui les relie et que l'on prend un nombre de poignées M présentes en même temps dans la zone d'accélération/décélération, soit d'écartement B, tel que M= 2P+1 (où P est en fait le nombre d'ondes Bᵢ), on détermine suivant les caractéristiques de la présente invention des constantes liées aux vitesses v mini et V maxi, telles que :
- kᵥ= V maximum/v minimum
- k₀= V minimum x V maximum x (k_{v - 1)/2}
- K₁= V maximum - v minimum x (k_{v - 1)/2}
on a alors une valeur d'accélération/décélération γ₍ₚ₎= K₀ / (P x L) et une longueur de décélération ou accélération, égale à la longueur de la zone B, d(p)= 2 x P x τ x K₁
soit pour une valeur à titre d'exemple de L = 2 m et une vitesse maximale V = 3 m/s et v mini de 0, 75 m/s, pour P = 4 soit un nombre de poignées M = 9, et une période τ = L/V = 2/3 seconde, on a :
une décélération γ = 0,4218 m/s et une longueur de décélération ou de décélération d = 10 m.

## Revendications

1. Dispositif formant main courante pour trottoir roulant accéléré comprenant (N) poignées (1) montées sur des chariots (2) se déplaçant sur au moins un rail de roulement et de guidage (4), des éléments de liaison souples (6) de même longueur (L) reliant deux chariots (2) consécutifs, se repliant au droit de ceux-ci par un organe de renvoi (7), et ancrés à leurs deux extrémités à deux contre-chariots (9) se déplaçant sur au moins un autre rail de guidage et de roulement (10) situé à une distance variable du rail (4) portant les chariots (2) afin d'accélérer et de décélérer ceux-ci entre une vitesse maximum et une vitesse minimum données, lesdits rails (4, 10) étant conformés chacun en une boucle dont les brins inférieurs d'une part et supérieurs d'autre part sont rectilignes et parallèles entre eux respectivement dans une zone inférieure (E) et supérieure (A) correspondant à au moins une partie de leur longueur et leurs parties d'extrémités (F) sont courbes et assurent le retournement des ensembles poignées (1), éléments de liaison (6) et contre-chariots (9), le rail de guidage et de roulement (10) des contre-chariots (9) s'écartant, au-delà de la zone (A), du rail de guidage et de roulement (4) des chariots (2) dans une zone (B) située avant chaque partie d'extrémité (F) de leurs brins supérieurs, **caractérisé en ce que**
- ledit rail (10) portant les contre-chariots (9) se rapproche du rail (4) porte-chariots (2) dans une zone (D) située entre la zone (B) d'écartement et, avant ou dans celle de retournement (F)
- et ledit rail, dans au moins la zone (B) d'écartement, suit un contour de came ayant un profil oscillatoire dont la longueur de chaque onde (B_{I}) est égale à la distance entre un premier et un troisième contre-chariots consécutifs placés chacun à chaque extrémité de l'onde qu'ils encadrent.

2. Dispositif selon la revendication 1, **caractérisé en ce qu'**à chaque extrémité de chaque onde, la pente du profil du contour de came du rail (10) portant les contre-chariots (9) est parallèle à celle du tronçon du rail (4) porte-chariot (2) situé dans le même plan transversal coupant l'extrémité de l'onde correspondante et perpendiculaire aux deux rails (4, 10).

3. Dispositif selon l'une quelconque des revendications 1 et 2, **caractérisé en ce que** le nombre de poignées (1) situé entre le début et la fin de chaque zone d'écartement (B) est impair, et quand une première poignée (1) est positionnée à une extrémité, la dernière est positionnée à l'autre extrémité de la même zone.

4. Dispositif selon l'une quelconque des revendications 1 à 3, **caractérisé en ce que** le rail (10) portant les contre-chariots (9) se rapproche de celui (4) porte-chariot (2) jusqu'à ce que lesdits contre-chariots (9) soient au plus près des chariots (2) correspondants, avant la zone (F) de retournement et suivant un profil convexe (10ₐ₂) du contour de came qui se raccorde au début de la forme en arc de cercle (10 ₐ₃) de la courbe de retournement, et les éléments de liaison souples (6) situés entre deux poignées (1) consécutives s'enroulent sur une roue de renvoi (5) épousant la forme de la partie de retournement.

5. Dispositif selon la revendication 4, **caractérisé en ce que** la roue de renvoi (5) comporte deux logements (5ₐ) sensiblement diamétralement opposés recevant chacun un ensemble constitué par un chariot (2) portant une poignée de main courante (1) et un contre-chariot (9).

6. Dispositif selon l'une quelconque des revendications 1 à 3, **caractérisé en ce que** le rail (10) portant les contre-chariots se rapproche de celui (4) porte-chariot (2) jusqu'à ce que lesdits contre-chariots (9) soient au plus près des chariots (2) correspondants, dans la zone (F) de retournement et suivant un profil convexe (10_{c}, 10_{d},) contour de came qui constitue au moins une partie de la courbe de retournement dudit rail (10), et la partie d'extrémité assurant le retournement du rail (4) portant les chariots (2) est en forme d'arc de cercle.

7. Dispositif selon l'une quelconque des revendications 1 à 6, **caractérisé en ce que** lesdits contours de came du rail (10) portant les contre-chariots (9) au moins dans la zone B d'écartement sont les mêmes à chaque extrémité du dispositif de main courante.

8. Dispositif selon l'une quelconque des revendications 1 à 7, **caractérisé en ce que** les brins supérieur et inférieur de la boucle du rail (4) portant les chariots (2) sont parallèles.

9. Dispositif selon l'une quelconque des revendications 1 à 8, **caractérisé en ce que** les rails (4, 10) portant les chariots (2) et les contre-chariots (9) sont situés à égale distance entre eux au moins dans les zones (A, E) de leur partie rectiligne, correspondant à la vitesse maximum d'entraînement, après accélération, des chariots (2) et contre-chariots (9).

10. Dispositif selon l'une quelconque des revendications 1 à 9, **caractérisé en ce qu'**il comprend au moins un chariot intermédiaire (11) entre deux poignées de main courante successives (1) solidaires de chaque élément de liaison souple (6) et pouvant se déplacer sur le rail de guidage et de roulement des chariots (2) supportant les poignées de main courante (1).

11. Dispositif selon l'une quelconque des revendications 1 à 10, **caractérisé en ce qu'**aux deux extrémités de la zone supérieure (A), le long de laquelle les chariots (2) se déplacent à la vitesse maximum, il comporte une zone de sécurité (C) horizontale située entre chaque zone (B) d'écartement et (D) de rapprochement.

## Patentansprüche

1. Handlauf-bildende Vorrichtung für ein beschleunigendes Laufförderband, enthaltend (N) Griffe (1), die auf Laufwerke bzw. Katzen (2) montiert sind, die sich auf wenigstens einer Lauf- und Führungsschiene (4) verschieben, biegsame Verbindungs- bzw. Bandelemente (6) der gleichen Länge (L), die zwei aufeinanderfolgende Laufwerke (2) verbinden, die sich durch ein Umlenkmittel bzw. eine Getriebevorrichtung (7) geradeaus von diesen umbiegen und an ihren zwei Enden an zwei Gegen-Laufwerken bzw. Gegen-Katzen (9) befestigt sind, die sich auf mindestens einer anderen Führungs- und Laufschiene (10) verschieben, die in einem variablen Abstand zu der Schiene (4) angeordnet ist, die die Laufwerke (2) trägt, um diese zwischen einer gegebenen maximalen Geschwindigkeit und einer gegebenen minimalen Geschwindigkeit zu beschleunigen und zu verzögern, wobei die Schienen (4, 10) jede an eine Schleife angepasst sind, deren unteren Stücke bzw. Trumen einerseits und oberen Stücke bzw. Trumen andererseits zueinander jeweils in einem unteren Bereich (E) und oberen Bereich (A), die wenigstens einem Teil ihrer Länge entsprechen, gerade und parallel sind und ihre Teile der Enden (F) gebogen sind und die Umkehr des Aufbaus der Griffe (1), Verbindungselemente (6) und Gegen-Laufwerke (9) sichern, wobei sich die Führungs- und Laufschiene (10) der Gegen-Laufwerke (9) jenseits des Bereichs (A) von der Führungs- und Laufschiene (4) der Laufwerke (2) in einen Bereich (B) entfernen, der vor jedem Endteil (F) ihrer oberen Stücke angeordnet ist, **dadurch gekennzeichnet, dass**
- sich die Schiene (10), die die Gegen-Laufwerke (9) trägt, der Laufwerke- (2) Träger-Schiene (4) in einem Bereich (D) nähert, der zwischen dem Entfemungsbereich (B) und vor oder in dem Umkehrbereich (F) angeordnet ist,
- und die Schiene in wenigstens dem Entfemungsbereich (B) einer Kurvenform folgt, die ein oszillierendes Profil aufweist, dessen Länge jeder Welle (B_{I}) gleich zu dem Abstand zwischen einem ersten und einem dritten aufeinanderfolgenden Gegen-Laufwerk ist, die jedes an jedem Ende der Welle platziert sind, die sie einfassen.

2. Vorrichtung gemäß Anspruch 1, **dadurch gekennzeichnet, dass** an jedem Ende jeder Welle die Neigung des Profils der Kurvenform der Schiene (10), die die Gegen-Laufwerke (9) trägt, parallel zu der des Teilstücks der Laufwerk- (2)-Träger-Schiene (4) ist, die in der gleichen Querebene angeordnet ist, die das Ende der entsprechenden und zu den zwei Schienen (4, 10) senkrechte Welle schneidet.

3. Vorrichtung gemäß irgendeinem der Ansprüche 1 und 2, **dadurch gekennzeichnet, dass** die Anzahl der Griffe (1), die zwischen dem Anfang und dem Ende jedes Entfemungsbereichs (B) angeordnet ist, ungerade ist, und wenn ein erster Griff (1) an einem Ende positioniert ist, der letzte an dem anderen Ende des gleichen Bereichs positioniert ist.

4. Vorrichtung gemäß irgendeinem der Ansprüche 1 bis 3, **dadurch gekennzeichnet, dass** die Schiene (10), die die Gegen-Laufwerke (9) trägt, sich jener Laufwerk- (2) Träger-Schiene (4), bis die Gegen-Laufwerke (9) den entsprechenden Laufwerken (2) am nahsten sind, vor dem Umkehrbereich (F) und einem konvexen Kurvenform-Profil (10ₐ₂) folgend nähert, das sich am Anfang der Form in Kreisbogen (10ₐ₃) der Umkehrkurve anschließt, und sich die biegsamen Bandelemente (6), die zwischen zwei aufeinanderfolgenden Griffen (1) angeordnet sind, auf ein Umlenk- bzw. Getrieberad (5), sich dem Umlenkteil anpassend, aufrollen bzw. schlingen.

5. Vorrichtung gemäß Anspruch 4, **dadurch gekennzeichnet, dass** das Umlenkrad (5) zwei im wesentlichen diametral gegenüberliegende Sitze (5ₐ) umfasst, die jeweils einen Aufbau aufnehmen, der aus einem Laufwerk (2), das einen Handlaufgriff (1) trägt, und einem Gegen-Laufwerk (9) gebildet ist.

6. Vorrichtung gemäß irgendeinem der Ansprüche 1 bis 3, **dadurch gekennzeichnet, dass** die Schiene (10), die die Gegen-Laufwerke trägt, sich jener Laufwerk- (2) Träger-Schiene (4), bis die Gegen-Laufwerke (9) den entsprechenden Laufwerken (2) am nahsten sind, in dem Umkehrbereich (F) und einem konvexen Kurvenform-Profil (10_{c}, 10_{d}) folgend nähert, das mindestens einen Teil der Umkehrkurve der Schiene (10) bildet, und der Endteil, der die Umkehr der Schiene (4) sichert, die die Laufwerke (2) trägt, in Kreisbogenform ist.

7. Vorrichtung gemäß irgendeinem der Ansprüche 1 bis 6, **dadurch gekennzeichnet, dass** die Kurvenformen der Schiene (10), die die Gegen-Laufwerke (9) trägt, mindestens in dem Entfemungsbereich B an jedem Handlaufvorrichtungsende die gleichen sind.

8. Vorrichtung gemäß irgendeinem der Ansprüche 1 bis 7, **dadurch gekennzeichnet, dass** die oberen und unteren Stücke der Schleife der Schiene (4), die die Laufwerke (2) trägt, parallel sind.

9. Vorrichtung gemäß irgendeinem der Ansprüche 1 bis 8, **dadurch gekennzeichnet, dass** die Schienen (4, 10), die die Laufwerke (2) und die Gegen-Laufwerke (9) tragen, zueinander mindestens in den Bereichen (A, E) ihres geradlinigen Bereichs, entsprechend der maximalen Antriebsgeschwindigkeit, nach Beschleunigung, der Laufwerke (2) und Gegen-Laufwerke (9) in gleichem Abstand angeordnet sind.

10. Vorrichtung gemäß irgendeinem der Ansprüche 1 bis 9, **dadurch gekennzeichnet, dass** sie mindestens ein Zwischen-Laufwerk (11) zwischen zwei aufeinanderfolgenden Handlaufgriffen (1) umfasst, die mit jedem biegsamen Bandelement (6) aus einem Stück sind, und das sich auf der Führungs- und Laufschiene der Laufwerke (2) verschieben kann, die die Handlaufgriffe (1) tragen.

11. Vorrichtung gemäß irgendeinem der Ansprüche 1 bis 10, **dadurch gekennzeichnet, dass** sie an zwei Enden des oberen Bereichs (A), entlang dem sich die Laufwerke (2) mit der maximalen Geschwindigkeit verschieben, einen horizontalen Sicherheitsbereich (C) umfasst, der zwischen jedem Entfemungsbereich (B) und Annäherungsbereich (D) angeordnet ist.

## Claims

1. Device forming a handrail for an accelerated moving walkway comprising (N) handholds (1) mounted on carriages (2) that move over at least one runner and guide rail (4), flexible linking elements (6) of equal length (L) connecting two consecutive carriages (2), folding over in line with said carriages (2) via a reversing member (7), and anchored at both ends to two counter-carriages (9) that move over at least one other guide and runner rail (10) located at a distance from the rail (4) carrying the carriages (2) that varies so as to accelerate and decelerate said carriages (2) between a given maximum speed and a given minimum speed, each of said rails (4, 10) being shaped into a loop, of which the lower strands; on the one hand, and the upper strands, on the other hand, are rectilinear and mutually parallel respectively in a lower (E) and upper (A) zone corresponding to at least a portion of their length, and their end portions (F) are curved and serve to turn around the handhold assemblies (1), linking elements (6) and counter-carriages (9), the guide and runner rail (10) of the counter-carriages (9) diverging, beyond the upper zone (A), from the guide and runner rail (4) of the carriages (2) in a zone (B) located before each end portion (F) of their upper strands, **characterised in that** said rail (10) carrying the counter-carriages (9) converges toward the rail (4) carrying the carriages (2) in a zone (D) located between the divergence zone (B) and before or in the turn-around zone (F), and said rail, in at least the divergence zone (B), follows a cam outline having an oscillatory profile, in which the length of each wave (B_{I}) is equal to the distance between a first and a third consecutive counter-carriage, each placed at each end of the wave that they flank.

2. Device according to claim 1, **characterised in that**, at each end of each wave, the slope of the profile of the cam outline of the rail (10) carrying the counter-carriages (9) is parallel to the slope of the segment of the rail (4) carrying the carriages (2) that is located in the same transverse plane intersecting the end of the corresponding wave, which is perpendicular to the two rails (4, 10).

3. Device according to either of claims 1 and 2, **characterised in that** there is an odd number of handholds (1) located between the start and the end of each divergence zone (B), and when a first handhold (1) is positioned at one end, the last handhold is positioned at the other end of the same zone.

4. Device according to any of claims 1 to 3, **characterised in that** the rail (10) carrying the counter-carriages (9) converges toward the rail (4) carrying the carriages (2) until said counter-carriages (9) are as close as possible to the corresponding carriages (2), before the turn-around zone (F) and following a convex profile (10ₐ₂) of the cam outline that connects to the start of the circular arc shape (10ₐ₃) of the turn-around curve, and the flexible linking elements (6) located between two consecutive handholds (1) wind around a reversing wheel (5), which matches the shape of the turn-around portion.

5. Device according to claim 4, **characterised in that** the reversing wheel (5) comprises two substantially diametrically opposed recesses (5ₐ), each of which receives an assembly consisting of a carriage (2) carrying a handrail handhold (1) and acounter-carriage (9).

6. Device according to any of claims 1 to 3, **characterised in that** the rail (10) carrying the counter-carriages converges toward the rail (4) carrying the carriages (2) until said counter-carriages (9) are as close as possible to the corresponding carriages (2), in the turn-around zone (F) and following a convex profile (10_{c}, 10_{d}) of the cam outline that constitutes at least a portion of the turn-around curve of said rail (10), and the end portion serving to turn around the rail (4) carrying the carriages (2) is circularly arcuate.

7. Device according to any of claims 1 to 6, **characterised in that** said cam outlines of the rail (10) carrying the counter-carriages (9) at least in the divergence zone (B) are the same at each end of the handrail device.

8. Device according to any of claims 1 to 7, **characterised in that** the upper and lower strands of the loop of the rail (4) carrying the carriages (2) are parallel.

9. Device according to any of claims 1 to 8, **characterised in that** the rails (4, 10) carrying the carriages (2) and the counter-carriages (9) are mutually equidistant at least in the zones (A, E) of their rectilinear portion, corresponding to the maximum drive speed, after acceleration, of the carriages (2) and counter-carriages (9),

10. Device according to any of claims 1 to 9, **characterised in that** it comprises at least one intermediate carriage (11) between two successive handrail handholds (1), which are integral with each flexible linking element (6) and able to move over the guide and runner rail of the carriages (2) supporting the handrail handholds (1).

11. Device according to any of claims 1 to 10, **characterised in that**, at the two ends of the upper zone (A), along which the carriages (2) move at the maximum speed, it comprises a horizontal safety zone (C) located between each divergence (B) and convergence (D) zone.
